# FASCICULE DE BREVET EUROPEEN

(11) **EP 1 967 464 B1**
(45) Date de publication et mention de la délivrance du brevet: **12.05.2010**
(21) Numéro de dépôt: 08102318.6
(22) Date de dépôt: 05.03.2008
(51) Int. Cl.: B65D 75/30, B65D 75/52, A45D 40/00

(54) **Sachet-dose**
Portionsbeutel
Dose-bag

(30) Priorité: 06.03.2007 FR 0753666
(43) Date de publication de la demande: 10.09.2008
(73) Titulaire: Cofatech, 86200 Loudun (FR)
(72) Inventeur: Taudiere, Jean-Philippe, 79100 Thouars (FR)
(74) Mandataire: Jacobson, Claude

(56) Documents cités:
- EP-A2- 0 525 530
- DE-U1- 20 020 049
- FR-A- 2 599 716
- US-A- 2 714 557

## Description

La présente invention est relative à un sachet dose comprenant deux parois de forme généralement rectangulaires assemblées par soudage à leur périphérie, et pour les insérer à recevoir des échantillons de produits liquide ou pâteux disposés par exemple dans des magazines.

Pour mettre à la disposition des consommateurs des échantillons de produits liquide ou pâteux tels que des parfums ou des produits cosmétiques, on dispose dans les magazines des sachets contenant des échantillons de tels produits. Ces sachets sont constitués en général de feuilles de matière plastique de forme rectangulaire assemblées par des soudures réalisées à leur périphérie de façon à délimiter un volume qui contient les produits constituant l'échantillon.

Ces sachets lorsqu'ils sont disposés à l'intérieur de magazine, supportent des efforts de compression qui résultent soit du poids des magazines stockés, soit des efforts exercés par des rouleaux de machine de brochage par exemple. De ce fait, les sachets doivent résister à des pressions importantes. D'autres utilisations sont possibles, et les pressions auxquelles les sachets doivent résister sont déterminées en fonction de normes connues de l'homme du métier, spécifiques à chaque type d'utilisation et à chaque gamme de produit. En particulier des normes sont définies pour les sachets destinés à être insérés dans des magazines, d'autres pour des sachets destinés à être envoyés par courrier, d'autres encore pour des sachets d'usage général.

Pour chacun de ces sachets, il existe un rapport surface du sachet /volume, qui est défini dans la profession des conditionneurs de tels produits.

Afin d'assurer que ces sachets ont une résistance suffisante, et afin de vérifier leur étanchéité, on les soumet à des tests de compression standards.

Ces tests de résistance à la compression, sont particulièrement sévères pour les sachets destinés à renfermer des produits cosmétiques et à être insérés dans les magazines. En effet, dans cette application, les sachets sont soumis à des efforts particulièrement importants. Il résulte de ces exigences que le rapport surface/ volume doit être augmenté de façon à avoir des soudures suffisamment importantes pour pouvoir résister aux efforts auxquels sont soumis les sachets. Cela représente un inconvénient. En effet, le matériau qui sert à réaliser les sachets représente une part très importante du prix total du sachet. De ce fait, le prix du sachet rapporté au prix de l'échantillon est d'autant plus élevé que la surface du sachet est importante pour un volume déterminé.

Le but de la présente invention est de proposer des sachets dose pour recevoir des produits cosmétiques qui peuvent être insérés dans des magazines en ayant une résistance suffisante tout en ayant des dimensions qui ne soient pas augmentées de façon importante par rapport aux sachets d'usage courant.

Document FR 2 599 716 divulgue un sachet dose selon le préambule de la revendication 1.

A cet effet, l'invention a pour objet un sachet dose comprenant deux parois de forme généralement rectangulaires assemblées par soudage à leur périphérie et délimitant entre elle un volume intérieur destiné à recevoir un produit cosmétique, le sachet ayant un sens long destiné à être disposé parallèlement à la direction de défilement entre les rouleaux d'une machine par exemple du type machine de brochage Il comprend, en outre, un insert linéaire disposé dans l'axe du volume intérieur, parallèlement au sens long du sachet et s'étendant sur pratiquement toute la longueur du volume intérieur, et en ce que les parois et l'insert sont en polyéthylène.

L'insert peut avoir une épaisseur inférieure d'au moins 15% à l'épaisseur du sachet lorsqu'il est rempli.

L'insert peut être de section carrée, rond ou rectangulaire.

Il peut comprendre sur au moins au côté parallèle à la direction longitudinale, une amorce de déchirure pour faciliter l'ouverture.

L'insert est disposé à froid sur la face interne d'une paroi du sachet avant assemblage des deux parois du sachet.

L'insert est déposé à chaud sur la face interne d'une paroi du sachet avant assemblage des parois du sachet.

Il peut être destiné à recevoir un échantillon de produit liquide ou pâteux disposé dans un magazine et notamment dans un magazine broché.

L'invention va maintenant être décrite de façon plus précise mais non limitative en regard des figures annexées, dans lesquelles :
- la figure 1 est une vue de dessus schématique d'un sachet dose ;
- la figure 2 est une vue en coupe dans le sens transversal du sachet dose de la figure 1.

Le sachet dose, repéré généralement par 1 à la figure 1, est constitué de deux couches 2 et 3 en polyéthylène de forme généralement rectangulaire constituant les deux parois du sachet, assemblés par soudage à leur périphérie 4. Les soudures constituent un cadre de forme généralement rectangulaire et délimitent un volume intérieur 8 destiné à recevoir des échantillons de produits.

Le sachet dose comporte un sens long qui est le sens correspondant à la flèche représentée sur la figure 1 et qui est le sens dans lequel le sachet est disposé pour pouvoir défiler en passant entre les rouleaux d'une machine de brochage qui exerce un effort de compression sur les deux parois du sachet.

Le sachet comporte deux bords latéraux 5 parallèles au sens long, dont au moins un comporte une amorce de déchirure 6 destinée à faciliter l'ouverture du sachet.

Un insert 7 de forme longiligne est disposé à l'intérieur du sachet dans l'axe du volume intérieur 8 parallèlement au sens long du sachet, et s'étendant pratiquement sur toute la longueur du volume intérieur 8. Par s'étendant sur pratiquement toute la longueur, on considère que la longueur de l'insert 7 est égale à plus ou moins 1 ou 2 mm près à la longueur totale du volume intérieur du sachet.

De tels sachets peuvent avoir des tailles variables qui sont des tailles connues en elles-mêmes dans le métier, mais en particulier de tels sachet peuvent avoir une largueur de 60 mm et une longueur de 100 mm, les soudures périphériques ont en général une largeur de 6 mm. Le volume d'un tel sachet est par exemple de 6 ml.

L'insert 7 que l'on dispose à l'intérieur du sachet et de sections ronde, carré ou rectangulaire, et à une épaisseur, c'est-à-dire une dimension dans le sens perpendiculaire à la surface du sachet, qui doit rester inférieure d'au moins 15% à l'épaisseur du sachet lorsqu'il est plein de façon à permettre de réaliser un essai de compression.

Dans l'exemple qui a été cité d'un sachet de 60 mm par 100 mm et ayant un volume interne de 6 ml, le diamètre de l'insert est par exemple de 2,5 mm. La longueur de l'insert est alors de 86 mm plus ou moins 1 mm, ce qui correspond pratiquement à la longueur du volume intérieur qui est de 88 mm.

Un tel insert linéaire à l'avantage de permettre au sachet de supporter des pressions importantes et en particulier des pressions qui sont exercées par les rouleaux des machines de brochage.

L'insert étant linéaire et disposé dans le sens du défilement du sachet entre les rouleaux des machines de brochage, il reprend les efforts exercés par les rouleaux de la machine de brochage pendant tout le passage du sachet entre ces rouleaux.

L'insert étant disposé dans la partie axiale du sachet dans le sens de la longueur, et les amorces de déchirure 6 étant disposées de façon latérale, l'insert ne gène pas l'ouverture du sachet par déchirure.

D'une façon générale, un tel sachet est constitué d'un complexe multicouches en polyéthylène qui est reçu sous forme de bobines dans lesquelles on découpe des éléments de sachet que l'on plie et que l'on assemble par soudage sur trois côtés avant de remplir le sachet par un produit cosmétique et de le refermer par une soudure sur le quatrième côté, ces soudures étant des soudures thermiques.

L'insert 7 est également en polyéthylène et est constitué par exemple d'éléments de fil en polyéthylène approvisionné en bobines et découpé et déposé à froid sur la face interne de l'une des parois du sachet, avant assemblage des deux parois.

L'insert en polyéthylène peut également être fabriqué directement par extrusion à partir de granulés de résine de polyéthylène au moment de la fabrication des sachets. Dans ce cas, l'insert est disposé directement après sa fabrication à chaud sur la face interne d'une paroi du sachet.

## Revendications

1. Sachet dose (1) comprenant deux parois (2, 3) de forme généralement rectangulaire assemblées par soudage à leur périphérie et délimitant entre elles un volume intérieur (8) destiné à recevoir un produit cosmétique, le sachet ayant un sens long destiné à être disposé parallèlement à la direction de défilement entre les rouleaux d'une machine par exemple du type machine de brochage,
le sachet comprenant, en outre, un insert de forme longiligne (7) disposé dans l'axe du volume intérieur (8), parallèlement au sens long du sachet et s'étendant sur pratiquement toute la longueur du volume intérieur, **caractérisé en ce que** les parois (2, 3) et l'insert (7) sont en polyéthylène.

2. Sachet dose selon la revendication 1, **caractérisé en ce que** l'insert (7) a une épaisseur inférieure d'au moins 15% à l'épaisseur du sachet lorsqu'il est rempli.

3. Sachet dose selon la revendication 1 ou la revendication 2, **caractérisé en ce que** l'insert (7) est de section carrée, rond ou rectangulaire.

4. Sachet dose selon l'une quelconque des revendications 1 à 3, **caractérisé en ce qu'**il comprend sur au moins au côté (5) parallèle à la direction longitudinale, une amorce de déchirure (6) pour faciliter l'ouverture.

5. Sachet dose selon l'une quelconque des revendications 1 à 4, **caractérisé en ce** l'insert (7) est disposé à froid sur la face interne d'une paroi du sachet avant assemblage des deux parois du sachet.

6. Sachet dose selon l'une quelconque des revendications 1 à 4, **caractérisé en ce que** l'insert (7) est déposé à chaud sur la face interne d'une paroi du sachet avant assemblage des parois du sachet.

7. Sachet dose selon l'une quelconque des revendications 1 à 6, **caractérisé en ce qu'**il est destiné à recevoir un échantillon de produit liquide ou pâteux disposé dans un magazine et notamment dans un magazine broché.

## Claims

1. Sample sachet (1) comprising two walls (2, 3) which are of generally rectangular shape and which are assembled by welding at the periphery thereof and which delimit between them an internal space (8) which is intended to receive a cosmetic product, the sachet having a longitudinal direction which is intended to be arranged in a manner parallel with the direction of movement between the rollers of a machine, for example, of the binding machine type,
the sachet further comprising an elongate insert (7) which is provided in the axis of the internal space (8) in a manner parallel with the longitudinal direction of the sachet and which extends over practically the entire length of the internal space, **characterised in that** the walls (2, 3) and the insert (7) are composed of polyethylene.

2. Sample sachet according to claim 1, **characterised in that** the insert (7) has a thickness which is at least 15% less than the thickness of the sachet when it is filled.

3. Sample sachet according to claim 1 or claim 2, **characterised in that** the insert (7) has a square, round or rectangular cross-section.

4. Sample sachet according to any one of claims 1 to 3, **characterised in that** it comprises, at least at one side (5) parallel with the longitudinal direction, a notch (6) which acts as a starting point in order to facilitate opening.

5. Sample sachet according to any one of claims 1 to 4, **characterised in that** the insert (7) is arranged in the cold state on the internal face of a wall of the sachet before the two walls of the sachet are assembled.

6. Sample sachet according to any one of claims 1 to 4, **characterised in that** the insert (7) is deposited in the hot state on the internal face of a wall of the sachet before the walls of the sachet are assembled.

7. Sample sachet according to any one of claims 1 to 6, **characterised in that** it is intended to receive a sample of liquid or viscous product which is provided in a magazine and in particular in a soft-cover magazine.

## Patentansprüche

1. Probenbeutel (1), der zwei Wände (2, 3) mit im Allgemeinen rechtwinkliger Form aufweist, die an ihrem Umfang durch Verschweißen zusammengefügt sind und zwischen sich ein Innenvolumen (8) begrenzen, das dazu vorgesehen ist, ein kosmetisches Produkt aufzunehmen, wobei der Beutel eine Längsrichtung besitzt, die parallel zu der Vorbeibewegungsrichtung zwischen den Rollen einer Maschine beispielsweise des Typs Heftmaschine anzuordnen ist,
wobei der Beutel außerdem einen Einsatz (7) mit langgliedriger Form aufweist, der längs einer Achse des Innenvolumens (8) parallel zur Längsrichtung des Beutels angeordnet ist und sich im Wesentlichen über die gesamte Länge des Innenvolumens erstreckt,
**dadurch gekennzeichnet, dass** die Wände (2, 3) und der Einsatz (7) aus Polyethylen sind.

2. Probenbeutel nach Anspruch 1, **dadurch gekennzeichnet, dass** der Einsatz (7) eine Dicke besitzt, die wenigstens um 15 % kleiner ist als die Dicke des Beutels, wenn er gefüllt ist.

3. Probenbeutel nach Anspruch 1 oder Anspruch 2, **dadurch gekennzeichnet, dass** der Einsatz (7) einen quadratischen, runden oder rechtwinkligen Querschnitt besitzt.

4. Probenbeutel nach einem der Ansprüche 1 bis 3, **dadurch gekennzeichnet, dass** er an wenigstens einer Seite (5), die zu der Längsrichtung parallel ist, ein Reißband (6) aufweist, um das Öffnen zu erleichtern.

5. Probenbeutel nach einem der Ansprüche 1 bis 4, **dadurch gekennzeichnet, dass** der Einsatz (7) vor der Zusammenfügung der zwei Wände des Beutels auf kaltem Weg auf der Innenfläche einer Wand des Beutels angeordnet wird.

6. Probenbeutel nach einem der Ansprüche 1 bis 4, **dadurch gekennzeichnet, dass** der Einsatz (7) vor der Zusammenfügung der Wände des Beutels auf warmem Weg auf die Innenfläche einer Wand des Beutels aufgebracht wird.

7. Probenbeutel nach einem der Ansprüche 1 bis 6, **dadurch gekennzeichnet, dass** er dazu vorgesehen ist, eine Probe eines flüssigen oder pastenartigen Produkts aufzunehmen, die in einer Illustrierten und insbesondere in einer gehefteten Illustrierten angeordnet wird.
